# NEUE EUROPÄISCHE PATENTSCHRIFT

(11) **EP 2 871 403 B2**
(45) Veröffentlichungstag und Bekanntmachung des Hinweises auf die Entscheidung über den Einspruch: **20.11.2019**
(45) Hinweis auf die Patenterteilung: 15.03.2017
(21) Anmeldenummer: 14191621.3
(22) Anmeldetag: 04.11.2014
(51) Int. Cl.: F21S 8/02, F21S 8/04, F21V 17/16, F21V 21/04, F21V 7/00, F21Y 101/00, F21Y 105/10, F21Y 115/10

(54) **Anordnung zur Lichtabgabe für unterschiedliche Montageformen sowie Leuchte mit einer solchen Anordnung**
Assembly for emitting light for different installation forms and luminaire with such an assembly
Agencement d'émission de lumière pour diverses formes de montage et éclairage doté d'un tel agencement

(30) Priorität: 06.11.2013 DE 202013010053 U
(43) Veröffentlichungstag der Anmeldung: 13.05.2015
(73) Patentinhaber: Zumtobel Lighting GmbH, 6850 Dornbirn (AT)
(72) Erfinder: Ilic, Tanja, 6850 Dornbirn (AT); Spiegel, Michael, 6850 Dornbirn (AT)
(74) Vertreter: Thun, Clemens

(56) Entgegenhaltungen:
- EP-A1- 2 868 964
- DE-A1- 10 360 945
- DE-A1- 19 943 130
- DE-A1-102012 007 207
- DE-A1-102012 102 696
- DE-U1-202005 019 174
- US-A1- 2010 165 627
- US-A1- 2013 279 184

## Beschreibung

Die Erfindung betrifft eine Leuchte mit einer Anordnung zur Lichtabgabe, die einen Lichtabgabebereich und um den Lichtabgabebereich herum einen Randbereich aufweist.

Solche Lichtabgabeanordnungen sind in unterschiedlichen Ausführungsformen bekannt und werden zum Beispiel bei Deckenanbauleuchten oder Deckeneinbauleuchten verwendet, also im Allgemeinen bei Leuchten, die für unterschiedliche Montageformen konzipiert sind. Dabei umfasst eine solche Leuchte gemäß dem Stand der Technik jeweils eine Anordnung zur Lichtabgabe, die speziell auf die betreffende vorgesehene Montageform der Leuchte abgestimmt ist.

Aus der Schrift DE 10 2012 007 207 A1 ist eine LED-Rasterleuchte mit einer Anordnung zur Lichtabgabe bekannt, die einen Lichtabgabebereich und einen, Letzteren umgebenden Randbereich aufweist. Der Randbereich weist einen Auflageteil auf, sowie einen, senkrecht von diesem abstehenden Seitenwandbereich. Die Anordnung ist mit einem Leuchtengehäuse verbunden.

Aus der US 2013/0279184 A1 ist eine Leuchte bekannt, die ein Gehäuse mit Lichtquellen aufweist und ein wannenförmiges Halteelement zur Halterung des Gehäuses. Das Gehäuse weist einen umlaufend überstehenden Randbereich auf, an dem schwenkbeweglich Stopper zum Halten des Gehäuses an dem Halteelement angeordnet sind.

Aus der US 2010/0165627 A1 ist ein LED-Modul mit einem Lichtabgabebereich und einem Rahmenelement bekannt. Die Schrift DE 103 60 945 A1 zeigt eine Deckeneinbauleuchte mit einem Randbereich, der einen senkrecht nach oben abstehenden Seitenwandbereich aufweist. Eine weitere Deckeneinbauleuchte ist aus der Schrift DE 20 2005 019 174 U1 bekannt.

Der Erfindung liegt die Aufgabe zugrunde, eine verbesserte Leuchte mit einer entsprechenden Anordnung zur Lichtabgabe anzugeben. Insbesondere soll sich die Anordnung dabei besonders dazu eignen, bei Leuchten verwendet zu werden, die sich in ihren Montageformen unterscheiden.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Leuchte vorgesehen, die eine Anordnung zur Lichtabgabe aufweist, wobei die Anordnung zur Lichtabgabe einen Lichtabgabebereich aufweist und einen Randbereich, der sich um den Lichtabgabebereich herum erstreckend ausgebildet ist. Dabei weist der Randbereich einen Auflageteil auf, der sich zur Auflage der Anordnung eignet und der sich zumindest im Wesentlichen in einer Ebene erstreckend ausgebildet ist, sowie einen Seitenwandbereich, der von dem Auflageteil zumindest im Wesentlichen in einer Richtung senkrecht zu der Ebene abstehend ausgebildet ist. Weiterhin weist die Leuchte ein Leuchtengehäuse auf, wobei die Anordnung mechanisch mit dem Leuchtengehäuse verbunden ist. Bei dem Leuchtengehäuse kann es sich beispielsweise um eine Leuchtenwanne handeln.

Erfindungsgemäß ist dabei die Anordnung mechanisch mit dem Leuchtengehäuse über wenigstens ein Montageelement, insbesondere in Form wenigstens einer Montagefeder verbunden.

Dabei ist die Gestaltung weiterhin erfindungsgemäß derart, dass das wenigstens eine Montageelement zur mechanischen Verbindung der Anordnung mit dem Leuchtengehäuse in die wenigstens eine Ausnehmung des Seitenwandbereichs der Anordnung eingreifend angeordnet ist.

Durch den Auflageteil eignet sich die Anordnung als Einlege-Leuchte, beispielsweise indem der Auflageteil auf T-Träger einer abgehängten Deckenkonstruktion aufgelegt wird. Der Seitenwandbereich eignet sich dazu, mit einem Leuchtengehäuse, beispielsweise in Form einer Leuchtenwanne, verbunden zu werden. Auf diese Weise eignet sich die Anordnung auch für eine Ein- oder Anbauleuchte.

Erfindungsgemäß ist dabei der Lichtabgabebereich gehäuseartig geschlossen ausgebildet. Auf diese Weise eignet sich die Anordnung zur Lichtabgabe als solche, also ohne Weiteres, insbesondere ohne zusätzliches Leuchtengehäuse als Leuchte.

Vorzugsweise ist die Anordnung dazu ausgestaltet, zum Betrieb derart ausgerichtet angeordnet zu werden, dass sich die Ebene horizontal erstreckt, wobei der Auflageteil zur Auflage der Anordnung einen nach unten weisenden Oberflächenbereich aufweist. Auf diese Weise eignet sich die Leuchte besonders gut als Einlege-Leuchte, beispielsweise durch Auflage des Randbereichs bzw. des Auflageteils auf T-Träger einer abgehängten Decke.

Vorzugsweise ist der Seitenwandbereich sich geschlossen ringartig um den Lichtabgabebereich erstreckend ausgebildet. Auf diese Weise lässt sich eine besonders geeignete Stabilität des Randbereichs erzielen.

Erfindungsgemäß ist an dem Seitenwandbereich wenigstens eine Ausnehmung zum Eingriff eines Montageelements eines Leuchtengehäuses, insbesondere in Form einer Montagefeder des Leuchtengehäuses ausgebildet. Auf diese Weise eignet sich die Anordnung besonders zum Einsatz in ein Leuchtengehäuse, beispielsweise in Form einer Leuchtenwanne.

Vorzugsweise ist die Anordnung derart gestaltet, dass, insbesondere allseits, zwischen dem Lichtabgabebereich und dem Seitenwandbereich ein Mindestabstand gebildet ist, der vorzugsweise größer als 5 mm ist, insbesondere größer als 1 cm. Dadurch ist ein Raum gebildet, in den besonders geeignet ein Montageelement eines Leuchtengehäuses - beispielsweise in Form einer Montagefeder - zur mechanischen Verbindung der Anordnung an bzw. in dem Leuchtengehäuse eingebracht werden kann. Somit eignet sich die Anordnung bei dieser Ausgestaltung besonders für einen Einsatz in einer Leuchtenwanne, beispielsweise in Form einer Einbauwanne.

Erfindungsgemäß ist die Anordnung derart gestaltet, dass der Auflageteil einen Überstand aufweist, der sich mit Bezug auf den Lichtabgabebereich, insbesondere allseits, über den Seitenwandbereich hinaus nach außen erstreckt, wobei eine Breite des Überstands vorzugsweise allseits größer als 5 mm ist, insbesondere größer als 1 cm. Durch den Überstand lässt sich ein besonders ebenmäßiges äußeres Erscheinungsbild der Leuchte erzielen. Daher eignet sich die Anordnung bei dieser Ausgestaltung besonders für einen Einsatz in einer Leuchtenwanne, beispielsweise in Form einer Anbauwanne.

Erfindungsgemäß weist der Lichtabgabebereich ein Abdeckelement auf, das vorzugsweise derart gestaltet ist, dass es in den Randbereich übergeht, insbesondere mit dem Randbereich einstückig verbunden gestaltet ist. Auf diese Weise lässt sich das äußere Erscheinungsbild der Anordnung und damit einer entsprechenden Leuchte besonders ebenmäßig gestalten.

Beispielsweise kann das Leuchtengehäuse vorteilhaft als Einbauwanne gestaltet sein, wobei das wenigstens eine Montageelement mit Bezug auf den Lichtabgabebereich den Seitenwandbereich von innen kontaktierend angeordnet ist. Auf diese Weise lässt sich erzielen, dass sich die Einbauwanne besonders zum Einführen in eine Einbauöffnung eignet. Hierzu alternativ kann beispielsweise das Leuchtengehäuse als Anbauwanne gestaltet sein, wobei das wenigstens eine Montageelement mit Bezug auf den Lichtabgabebereich den Seitenwandbereich von außen kontaktierend angeordnet ist. Auf diese Weise lässt sich das Montageelement besonders vorteilhaft mit Bezug auf die Raumnutzung der Anbauwanne ausgestalten.

Die Erfindung wird im Folgenden anhand eines Ausführungsbeispiels und mit Bezug auf die Zeichnungen näher erläutert. Es zeigen:
- Fig. 1: eine perspektivische Skizze einer erfindungsgemäßen Anordnung zur Lichtabgabe,
- Fig. 2: eine Querschnitt-Skizze zur Verwendung der Anordnung als Einlege-Leuchte,
- Fig. 3: eine Querschnitt-Skizze zur Verwendung der Anordnung als Anbauleuchte und
- Fig. 4: eine Querschnitt-Skizze zur Verwendung der Anordnung als Einbauleuchte.

Fig. 1 zeigt eine perspektivische Skizze einer erfindungsgemäßen Anordnung zur Lichtabgabe. Die Anordnung weist einen Lichtabgabebereich 1 auf, sowie einen Randbereich 2, der sich um den Lichtabgabebereich 1 herum erstreckend ausgebildet ist. Wie beim gezeigten Beispiel der Fall, ist die Anordnung insgesamt so geformt, dass sie eine flache Baueinheit darstellt.

In Fig. 2 ist eine Querschnitt-Skizze eines randseitigen Abschnitts der Anordnung gezeigt. Beim gezeigten Beispiel umfasst der Lichtabgabebereich 1 ein Abdeckelement 10 und ein Trägerelement 15, wobei die Gestaltung erfindungsgemäß derart ist, dass durch das Abdeckelement 10 und das Trägerelement 15 ein Innenraum 17 des Lichtabgabebereichs 1 gebildet ist. In dem Innenraum 17 ist eine Lichtquelle zur Erzeugung eines Lichts angeordnet, das durch die Anordnung in einen Außenraum hin abgegeben wird.

Erfindungsgemäß ist der Lichtabgabebereich 1 gehäuseartig geschlossen ausgebildet. Hierzu kann die Gestaltung beispielsweise so sein, dass sich das Trägerelement 15 so nahe bis an das Abdeckelement 10 hin erstreckt, dass ein versehentliches Hindurchgreifen eines Benutzers der Anordnung zwischen die beiden genannten Bauteile 10, 15 in den Innenraum 17 praktisch verhindert ist. Auf diese Weise lässt sich geeignet ein Schutz vor einer ungewollten Berührung der Lichtquelle oder anderer, in dem Innenraum 17 befindlicher, möglicherweise stromführender Bauteile des Lichtabgabebereichs 1 bilden.

Beim gezeigten Beispiel umfasst der Lichtabgabebereich 1 mehrere reflektortopfartige Zellen, die zusammen rasterförmig angeordnet sind. Dieser so gebildete Rasterbereich kann insbesondere durch ein Raster-Element gebildet sein, das vorzugsweise durch das Abdeckelement 10 gebildet ist oder als Teil des Abdeckelements 10 gestaltet ist. Die wenigstens eine Lichtquelle kann beispielsweise in Form von LED-Lichtquellen (LED: Licht emittierende Diode) gebildet sein, wobei die Gestaltung beispielsweise derart ist, dass ein von den LED-Lichtquellen abgegebenes Licht durch die Zellen des Raster-Elements bzw. des Abdeckelements 10 hindurch in den Außenraum der Anordnung abgegeben wird. Beim gezeigten Beispiel weist der Lichtabgabebereich 1 beispielhaft zweiunddreißig LED-Lichtquellen und zweiunddreißig Zellen auf, wobei jeweils das Licht einer LED-Lichtquelle durch eine Zelle hindurch abgegeben wird. Das Abdeckelement 10 ist vorzugsweise opak bzw. lichtundurchlässig gestaltet; dabei kann durch jede Zelle jeweils eine Öffnung gebildet sein, durch die hindurch das Licht abgegeben wird. In diesen Öffnungen können beispielsweise Linsen eingesetzt sein.

Der Lichtabgabebereich 1 kann dazu ausgestaltet sein, zum Betrieb derart ausgerichtet angeordnet zu werden, dass das von der Anordnung abgegebene Licht nach unten abgegeben wird. Dabei kann vorgesehen sein, dass das Abdeckelement 10 einen nach unten weisenden planen Oberflächenbereich 19 aufweist, der sich bei der vorgesehenen Ausrichtung horizontal erstreckt und durch den insbesondere ein Außenflächenbereich der Anordnung gebildet ist. Im Folgenden wird von einer solchen Ausrichtung der Anordnung ausgegangen. Allerdings kann grundsätzlich zum Betrieb auch eine anderweitige Ausrichtung der Anordnung gegenüber der Vertikalen vorgesehen sein; in diesem Fall sind die Richtungsangaben etc. in dieser Beschreibung entsprechend umzudeuten. Beim gezeigten Beispiel sind dementsprechend - bei der hier betrachteten Ausrichtung der Anordnung - die Zellen des Raster-Elements in einer horizontalen Ebene angeordnet.

Vorzugsweise ist das Trägerelement 15 mit dem Abdeckelement 10 mechanisch verbunden, beispielsweise über eine Rastverbindung. Das Trägerelement 15 ist weiterhin vorzugsweise so gestaltet, dass es die Lichtquellen des Lichtabgabebereichs 1 von oben und auf allen Seiten umfasst, beispielsweise in erster Näherung quaderförmig.

Der Randbereich 2 der Anordnung weist einen Auflageteil 3 auf, der sich zur Auflage der Anordnung eignet und der sich zumindest im Wesentlichen in einer Ebene E erstreckend ausgebildet ist, wobei diese Ebene E bei der hier betrachteten Ausrichtung eine horizontale Ebene ist. Der Auflageteil 3 kann insbesondere einen nach unten weisenden Oberflächenbereich 5 aufweisen, der sich zur Auflage der Anordnung eignet, beispielsweise - wie in Fig. 2 angedeutet - zur Auflage auf wenigstens einen T-Träger 20 einer abgehängten Decke. Der nach unten weisende Oberflächenbereich 5 des Auflageteils 3 ist dementsprechend vorzugsweise plan gestaltet. Vorzugsweise erstreckt sich der Auflageteil 3 auf allen Seiten um den Lichtabgabebereich 1 herum, insbesondere ringartig geschlossen. Auf diese Weise lässt sich die Anordnung vorteilhaft auf wenigstens zwei gegenüberliegenden Seiten entsprechend auf T-Trägern 20 auflegen. Somit eignet sich die Anordnung bei dieser Ausgestaltung insbesondere als Einlege-Leuchte.

Weiterhin umfasst der Randbereich 2 einen Seitenwandbereich 4, der von dem Auflageteil 3 zumindest im Wesentlichen in einer Richtung senkrecht zu der Ebene E abstehend ausgebildet ist. Insbesondere erstreckt sich bei der hier betrachteten Ausrichtung der Anordnung der Seitenwandbereich 4 von dem Auflageteil 3 aus nach oben. Durch den Seitenwandbereich 4 lassen sich vorteilhaft Angriffspunkte für eine mechanische Verbindung der Anordnung mit einem Leuchtengehäuse, beispielsweise in Form einer Leuchtenwanne bilden.

Dementsprechend ist gemäß der Erfindung auch eine Leuchte vorgesehen, die eine erfindungsgemäße Anordnung umfasst, sowie ein entsprechendes Leuchtengehäuse, insbesondere in Form einer Leuchtewanne, wobei die Anordnung mechanisch mit dem Leuchtengehäuse verbunden ist.

Wie aus Fig. 1 beispielhaft hervorgeht, ist die Gestaltung vorzugsweise derart, dass sich der Seitenwandbereich 4 geschlossen ringartig um den Lichtabgabebereich 1 herum erstreckend ausgebildet ist. Hierdurch lässt sich vergleichsweise einfach eine besonders geeignete Stabilität des Randbereichs 2 erzielen.

Beim gezeigten Beispiel weist der Seitenwandbereich 4 an allen Stellen eine einheitliche Höhe H auf. Vorzugsweise ist die Gestaltung derart, dass - mit Bezug auf die Ebene E - die Höhe H des Seitenwandbereichs 4 über die gesamte Länge des Seitenwandbereichs 4 hinweg um weniger als 20% schwankt, insbesondere weniger als 10%.

Wie erwähnt, kann der Seitenwandbereich 4 also Angriffspunkte für eine mechanische Verbindung der Anordnung mit einem Leuchtengehäuse bilden. Fig. 3 zeigt beispielhaft in einer Querschnitt-Skizze einen randseitigen Abschnitt der Anordnung, mechanisch verbunden mit einem solchen Leuchtengehäuse in Form einer Leuchtenwanne 8, hier einer Anbauwanne 82, welche für einen Anbau an einer Decke vorgesehen bzw. ausgestaltet ist. Dementsprechend kann durch die Anbauwanne 82 und die mit dieser mechanisch verbundene Anordnung eine Anbauleuchte gebildet sein, beispielsweise eine Deckenanbauleuchte.

Erfindungsgemäß ist an dem Seitenwandbereich 2 wenigstens eine, auch in Fig. 1 bezeichnete, Ausnehmung 6, beispielsweise in Form einer Öffnung zum Eingriff wenigstens eines Montageelements eines Leuchtengehäuses gebildet. Bei dem Montageelement kann es sich beispielsweise um eine Montagefeder 7 der Anbauwanne 82 handeln.

Bei der in Fig. 3 skizzierten Ausgestaltung ist das wenigstens eine Montageelement bzw. die wenigstens eine Montagefeder 7 mit Bezug auf den Lichtabgabebereich 1 den Seitenwandbereich 4 von außen kontaktierend angeordnet. Diese Gestaltung eignet sich besonders im Fall einer Anbauleuchte, weil sich hierdurch der Raum innerhalb der Anbauwanne besonders gut nutzen lässt.

Wie in Fig. 3 beispielhaft gezeigt, kann die wenigstens eine Montagefeder 7 dabei in einem entsprechenden Abstand von einem äußeren Randbereich der Anbauwanne 82 an Letzterer befestigt sein, also sozusagen ein Stück weit nach innen versetzt. An ihrem unteren Endbereich kann sie einen nach innen weisenden Vorsprung aufweisen, der zum Eingriff in die wenigstens eine Ausnehmung 6 vorgesehen ist.

Zum Zusammenbau der Anordnung mit der Anbauwanne 82 kann vorgesehen sein, dass die Anbauwanne 82 mit ihrer Öffnung nach unten ausgerichtet wird, beispielsweise durch eine Befestigung an einer Deckenfläche und die Anordnung dann von unten her in die Anbauwanne 82 hinein bewegt wird, wobei die wenigstens eine Montagefeder 7 an der Außenfläche des Seitenwandbereichs 4 entlang gleitet, bis sie mit ihrem Vorsprung entsprechend in die wenigstens eine Ausnehmung 6 einrastet.

Erfindungsgemäß ist die Anordnung weiterhin derart gestaltet, dass - wie ebenfalls beispielhaft in Fig. 3 skizziert - der Auflageteil 3 des Randbereichs 2 einen Überstand 9 aufweist, der sich mit Bezug auf den Lichtabgabebereich 1, insbesondere allseits, über den Seitenwandbereich 4 hinaus nach außen erstreckt. Auf diese Weise lässt sich ein besonders ebenmäßiges Erscheinungsbild der Anbauleuchte bei Betrachtung von unten oder schräg unten erzielen. Der Überstand 9 kann sich vorzugsweise - vorteilhaft mit Bezug auf das äußere Erscheinungsbild - zumindest im Wesentlichen nach allen Seiten hin ebenso weit oder wenigstens ebenso weit erstrecken wie die Anbauwanne 82. Beispielsweise kann dabei vorgesehen sein, dass der Überstand 9 eine Breite *b* aufweist, die allseits größer als 5 mm ist, vorzugsweise größer als 1 cm.

In Fig. 4 ist ein weiteres Beispiel gezeigt, bei dem das Leuchtengehäuse in Form einer Einbauwanne 81 gegeben ist, die für einen Einbau in eine Einbauöffnung einer Decke vorgesehen bzw. ausgestaltet ist. Dementsprechend kann die Anordnung mit der Einbauwanne 81 zu einer Einbauleuchte bzw. Deckeneinbauleuchte zusammengesetzt werden. Dabei können Nivellierungselemente vorgesehen sein, die mit der Einbauwanne 81 verbunden sind oder als Teile der Einbauwanne 81 gestaltet sein können, durch die sich die Einbauleuchte gegenüber der umgebenden Deckenfläche in ihrer Höhenlage geeignet einstellen lässt.

Im Unterschied zu oben kann hierbei vorgesehen sein, dass das wenigstens eine Montageelement bzw. entsprechend wenigstens eine Montagefeder 7' mit Bezug auf den Lichtabgabebereich 1 den Seitenwandbereich 4 von innen kontaktierend angeordnet ist. Hierdurch lässt sich insbesondere vermeiden, dass das Montageelement bei einem Einbau der Einbauleuchte in eine Einbauöffnung mit einem Rand der Einbauöffnung kollidiert.

Zum Zusammenbau der Anordnung mit der Einbauwanne 81 kann vorgesehen sein, dass die Einbauwanne 81 mit ihrer Öffnung nach unten ausgerichtet wird, beispielsweise durch Einbau in eine entsprechende Einbauöffnung und die Anordnung dann von unten her in die Einbauwanne 81 hinein bewegt wird, wobei die wenigstens eine Montagefeder 7', beispielsweise geführt durch eine, unterhalb des entsprechenden Vorsprungs ausgebildete Anlaufschräge, an der Innenfläche des Seitenwandbereichs 4 entlang gleitet, bis sie entsprechend in die wenigstens eine Ausnehmung 6 einrastet.

In jedem Fall weist die Anordnung vorzugsweise wenigstens zwei Ausnehmungen 6 auf und das betreffende Leuchtengehäuse bzw. die betreffende Leuchtenwanne 81, 82 wenigstens zwei, hierzu korrespondierende Montageelemente, und zwar mit Bezug auf den Lichtabgabebereich 1 auf zwei gegenüberliegenden Seiten. Besonders bevorzugt sind jedoch wenigstens jeweils vier Ausnehmungen 6 und hierzu korrespondierende Montageelemente vorgesehen, so dass im Fall einer rechteckigen Gestaltung des Randbereichs 2 der Anordnung an jeder der vier Seiten jeweils ein Unterstützungspunkt zur mechanischen Verbindung gebildet sein kann.

Vorteilhaft mit Bezug auf das äußere Erscheinungsbild der Anordnung bzw. einer entsprechenden Leuchte kann vorgesehen sein, dass das Abdeckelement 10 des Lichtabgabebereichs 1 in den Randbereich 2 übergeht. Insbesondere kann eine einstückige Ausgestaltung des Abdeckelements 10 und des Randbereichs 2 vorgesehen sein. Wie beispielsweise aus Fig. 2 ersichtlich, ist im gezeigten Beispiel der nach unten weisende plane Oberflächenbereich 5 des Auflageteils 3 in einer Ebene mit dem nach unten weisenden planen Oberflächenbereich 19 des Abdeckelements 10 ausgestaltet. Die beiden genannten Oberflächenbereiche 5, 19 sind dabei vorzugsweise fließend ineinander übergehend gestaltet.

Durch die spezielle Ausgestaltung der Anordnung lässt sich erzielen, dass die Anordnung besonders geeignet als Einlege-Leuchte oder für eine Anbauleuchte oder für eine Einbauleuchte verwendet werden kann. Dabei eignet sich die Anordnung ohne Weiteres als Einlege-Leuchte und stellt insoweit an sich eine "Basisleuchte" dar. Zur Verwendung für eine Anbau- bzw. Einbauleuchte wird sie mit entsprechend mit einer Anbauwanne bzw. einer Einbauwanne mechanisch verbunden.

## Patentansprüche

1. Leuchte, aufweisend
- eine Anordnung zur Lichtabgabe mit einem Lichtabgabebereich (1) und mit einen Randbereich (2), der sich um den Lichtabgabebereich (1) herum erstreckend ausgebildet ist,
wobei der Randbereich (2) einen Auflageteil (3) aufweist, der sich zur Auflage der Anordnung eignet und der sich zumindest im Wesentlichen in einer Ebene (*E*) erstreckend ausgebildet ist, sowie einen Seitenwandbereich (4), der von dem Auflageteil (3) zumindest im Wesentlichen in einer Richtung senkrecht zu der Ebene (*E*) abstehend ausgebildet ist,
wobei die Anordnung derart gestaltet ist, dass der Auflageteil (3) einen Überstand (9) aufweist, der sich mit Bezug auf den Lichtabgabebereich (1) über den Seitenwandbereich (4) hinaus nach außen erstreckt, und
- ein Leuchtengehäuse, insbesondere in Form einer Leuchtenwanne (8), wobei die Anordnung mechanisch mit dem Leuchtengehäuse verbunden ist,
**dadurch gekennzeichnet,**
**dass** an dem Seitenwandbereich (4) wenigstens eine Ausnehmung (6) zum Eingriff wenigstens eines Montageelements des Leuchtengehäuses ausgebildet ist, wobei die Anordnung mechanisch mit dem Leuchtengehäuse über das wenigstens eine Montageelement verbunden ist und das wenigstens eine Montageelement zur mechanischen Verbindung der Anordnung mit dem Leuchtengehäuse in die wenigstens eine Ausnehmung (5) eingreifend angeordnet ist,
wobei der Lichtabgabebereich (1) gehäuseartig geschlossen ausgebildet ist, wobei der Lichtabgabebereich (1) ein Abdeckelement (10) und ein Trägerelement (15) umfasst, wobei die Gestaltung derart ist, dass durch das Abdeckelement (10) und das Trägerelement (15) ein Innenraum (17) des Lichtabgabebereichs (1) gebildet ist, in dem eine Lichtquelle zur Erzeugung eines Lichts angeordnet ist, das durch die Anordnung in einen Außenraum hin abgegeben wird.

2. Leuchte nach Anspruch 1,
bei der das Montageelement eine Montagefeder (7) ist.

3. Leuchte nach Anspruch 1 oder 2,
die dazu ausgestaltet ist, zum Betrieb derart ausgerichtet angeordnet zu werden, dass sich die Ebene (E) horizontal erstreckt, wobei der Auflageteil (3) zur Auflage der Anordnung einen nach unten weisenden Oberflächenbereich (5) aufweist.

4. Leuchte nach einem der vorhergehenden Ansprüche,
bei der der Seitenwandbereich (4) sich geschlossen ringartig um den Lichtabgabebereich (1) erstreckend ausgebildet ist.

5. Leuchte nach einem der vorhergehenden Ansprüche,
die derart gestaltet ist, dass, insbesondere allseits, zwischen dem Lichtabgabebereich (1) und dem Seitenwandbereich (4) ein Mindestabstand (*a*) gebildet ist, der vorzugsweise größer als 5 mm ist, insbesondere größer als 1 cm.

6. Leuchte nach einem der vorhergehenden Ansprüche,
die derart gestaltet ist, dass sich der Überstand (9) allseits über den Seitenwandbereich (4) hinaus nach außen erstreckt.

7. Leuchte nach einem der vorhergehenden Ansprüche,
bei der eine Breits (*b*) des Überstands (9) allseits größer als 5 mm ist, insbesondere größer als 1 cm.

8. Leuchte nach einem der vorhergehenden Ansprüche,
bei der das Abdeckelement (10) derart gestaltet ist, dass es in den Randbereich (2) übergeht, vorzugsweise mit dem Randbereich (2) einstückig verbunden gestaltet ist.

9. Leuchte nach einem der vorhergehenden Ansprüche,
bei der das Leuchtengehäuse als Einbauwanne (81) gestaltet ist und das Montageelement mit Bezug auf den Lichtabgabebereich (1) den Seitenwandbereich (4) von innen kontaktierend angeordnet ist.

10. Leuchte nach einem der Ansprüche 1 bis 8,
bei der das Leuchtengehäuse als Anbauwanne (82) gestaltet ist und das Montageelement mit Bezug auf den Lichtabgabebereich (1) den Seitenwandbereich (4) von außen kontaktierend angeordnet ist.

## Claims

1. Luminaire, comprising
- an arrangement for emitting light with a light emission region (1) and with an edge region (2) which is formed around the light emission region (1),
wherein the edge region (2) has a support part (3) which is suitable for supporting the arrangement and which is at least substantially embodied in a plane (E), as well as a side wall region (4) which extends from the support part (3) and at least substantially protrudes in a direction perpendicular to the plane (E)
wherein the arrangement is so designed that the support part (3) has a protrusion (9) which extends outwards beyond the side wall region (4) with respect to the light emission region (1), and
- a luminaire housing, in particular in the form of a luminaire cover (8), wherein the arrangement is mechanically connected to the luminaire housing,
**characterized in that**
at least one recess (6) is formed on the side wall region (4) for the engagement of at least one mounting element, wherein the arrangement is mechanically connected to the luminaire housing via the at least one mounting element, and the at least one mounting element for mechanically connecting the arrangement to the luminaire housing, is engaged in the at least one recess (6),
wherein the light emitting region (1) is designed as a housing-like enclosure,
wherein the light emitting region (1) comprises a cover element (10) and support element (15), wherein the configuration is such that an interior space (17) of the light emitting region (1) is formed by the cover element (10) and the support element (15), in which a light source is arranged for generating a light, which is emitted in an outside space through the assembly.

2. Luminaire according to claim 1, wherein the mounting element is a mounting spring (7).

3. Luminaire according to claim 1 or 2, wherein it is so designed for operation that the plane (E) extends horizontally, and wherein the support part (3) to support the arrangement comprises a downward-facing surface region (5).

4. Luminaire according to one of the preceding claims, wherein the side wall region (4) is formed in order to surround the light emission region (1) in the manner of a ring.

5. Luminaire according to one of the preceding claims, wherein a minimum distance (a) which is preferably greater than 5 mm, in particular greater than 1 cm, is formed between the light emission region (1) and the side wall region (4) in particular on all sides.

6. Luminaire according to one of the preceding claims, wherein it is so designed that the protrusion (9) extends outwards beyond the side wall region (4) on all sides.

7. Luminaire according to one of the preceding claims, wherein a width (*b*) of the protrusion (9) is greater than 5 mm, in particular greater than 1 cm, on all sides.

8. Luminaire according to one of the preceding claims, wherein the cover element (10) is so designed that it merges into the edge region (2), and is preferably integrally connected to the edge region (2).

9. Luminaire according to one of the preceding claims, wherein the luminaire housing is designed as a built-in cover (81), while the mounting element is arranged to contact the side wall region (4) from the inside with respect to the light output region (1).

10. Luminaire according to one of the claims 1 to 8, wherein the luminaire housing is configured as a built-in cover (82) and the mounting element is arranged to contact the side wall region (4) from the outside with respect to the light output region (1).

## Revendications

1. Lampe, présentant
- un agencement destiné à délivrer de la lumière, avec une zone de délivrance de lumière (1) et avec une zone de bord (2) qui est constituée en s'étendant autour de la zone de délivrance de lumière (1),
la zone de bord (2) présentant une partie d'appui (3) qui est appropriée pour l'appui de l'agencement et qui est constituée en s'étendant au moins essentiellement dans un plan (*E*), ainsi qu'une zone de paroi latérale (4) qui est constituée en s'écartant de la partie d'appui (3) au moins essentiellement dans une direction perpendiculairement au plan (*E*),
l'agencement étant formé de telle sorte que la partie d'appui (3) présente un surplomb (9) qui s'étend vers l'extérieur au-delà de la zone de paroi latérale (4) par rapport à la zone de délivrance de lumière (1), et
- un logement de lampe, en particulier en forme de vasque de lampe (8), l'agencement étant raccordé mécaniquement au logement de lampe,
**caractérisée en ce que,**
sur la zone de paroi latérale (4), il est constitué au moins un creux (6) pour l'engrènement d'au moins un élément de montage du logement de lampe, l'agencement étant raccordé mécaniquement au logement de lampe par le biais de l'élément de montage au moins au nombre de un, et l'élément de montage au moins au nombre de un étant disposé en engrènement dans le creux (6) au moins au nombre de un pour le raccordement mécanique de l'agencement au logement de lampe,
la zone de délivrance de lumière (1) étant constituée de façon fermée côté logement,
la zone de délivrance de lumière (1) présentant un élément de recouvrement (10) et un élément de support (15), la configuration étant telle, qu'une zone intérieure (17) de la zone de délivrance de lumière (1) est formée par l'élément de recouvrement (10) et par l'élément de support (15), dans laquelle se trouve une source de lumière pour générer une lumière, qui est émise dans une zone extérieure grâce à l'agencement.

2. Lampe selon la revendication 1,
dans laquelle l'élément de montage est un ressort de montage (7).

3. Lampe selon la revendication 1 ou 2,
qui, pour le fonctionnement, est constituée en étant orientée de telle sorte que le plan (*E*) s'étend horizontalement, la partie d'appui (3) pour l'appui de l'agencement présentant une zone de surface (5) dirigée vers le bas.

4. Lampe selon l'une des revendications précédentes,
dans laquelle la zone de paroi latérale (4) est constituée en s'étendant de façon annulaire refermée sur elle-même autour de la zone de délivrance de lumière (1).

5. Lampe selon l'une des revendications précédentes,
qui est formée de telle sorte que, entre la zone de délivrance de lumière (1) et la zone de paroi latérale (4), il est formé, en particulier de tous côtés, un intervalle minimal (a) qui est de préférence supérieur à 5 mm, en particulier supérieur à 1 cm.

6. Lampe selon l'une des revendications précédentes,
qui est formée de telle sorte que le surplomb (9) s'étend vers l'extérieur de tous côtés au-delà la zone de paroi latérale (4).

7. Lampe selon l'une des revendications précédentes,
dans laquelle une largeur (*b*) du surplomb (9) est de tous côtés supérieure à 5 mm, en particulier supérieure à 1 cm.

8. Lampe selon l'une des revendications précédentes,
dans laquelle l'élément de recouvrement (10) est formé de telle sorte qu'il se transforme en zone de bord (2), de préférence est formé de façon raccordée d'un seul tenant à la zone de bord (2).

9. Lampe selon l'une des revendications précédentes,
dans laquelle le logement de lampe est formé en tant que vasque à encastrer (81) et l'élément de montage est disposé de façon à entrer en contact de l'intérieur avec la zone de paroi latérale (4) par rapport à la zone de délivrance de lumière (1).

10. Lampe selon l'une des revendications 1 à 8,
dans laquelle le logement de lampe est formé en tant que vasque rapportée (82), et l'élément de montage est disposé de façon à entrer en contact de l'extérieur avec la zone de paroi latérale (4) par rapport à la zone de délivrance de lumière (1).
